# FASCICULE DE BREVET EUROPEEN

(11) **EP 0 266 674 B1**
(45) Date de publication et mention de la délivrance du brevet: **13.06.1990**
(21) Numéro de dépôt: 87115886.1
(22) Date de dépôt: 29.10.1987
(51) Int. Cl.: B26B 13/24

(54) **Ciseaux pour coiffeur**
Haarschneideschere
Hairdressers' scissors

(30) Priorité: 03.11.1986 FR 8615374
(43) Date de publication de la demande: 11.05.1988
(73) Titulaire: Assous, Charles, F-93700 Drancy (FR)
(72) Inventeur: Assous, Charles, F-93700 Drancy (FR)

(56) Documents cités:
- DE-A- 3 314 256
- FR-A- 1 417 389
- GB-A- 612 959
- US-A- 1 726 390
- US-A- 2 272 753

## Description

La présente invention concerne les instruments pour couper les cheveux, et plus particulièrement les ciseaux pour coiffeur. Actuellement, les ciseaux connus pour couper les cheveux sont constitués de deux branches étroites, ayant respectivement un bord intérieur tranchant. On connaît également par exemple du FR-A 1 417 389, des ciseaux pour couper les cheveux, dont une des deux lames comporte des dents semblables à un peigne permettant de couper qu'une certaine quantité de cheveux, mais non de limiter la coupe en profondeur.

La présente invention se rapporte à une paire de ciseaux qui permet de ne couper que la couche superficielle des cheveux, sans adresse particulière et en un minimum de temps, pour constituer par exemple des coiffures artistiques.

La paire de ciseaux, objet de la présente invention, est composée de deux branches croisées sensiblement à mi-longueur et pivotant l'une sur l'autre.

Les deux branches de la paire de ciseaux sont maintenues ensemble par tout moyen approprié.

D'un côté de l'axe de rotation se trouvent les tranchants et de l'autre côté les branches ont une forme propre à permettre d'appréhender la paire de ciseaux.

Une des principales caractéristiques de l'invention réside en ce que l'une des branches, côté tranchant, comporte une fente sur toute la longueur de la partie coupante. Cette fente a une largeur avantageuse, de manière à recevoir la couche inférieure de la chevelure. En effet, lorsque le coiffeur désire couper uniquement la couche supérieure de la chevelure, il appliquera la partie fendue sur la tête, afin que la couche inférieure des cheveux se loge dans ladite fente. La manipulation des ciseaux ne coupera que les cheveux se trouvant entre le tranchant des deux lames.

Les branches peuvent être en métal, tels que : acier, aluminium ou alliage et la partie permettant de saisir l'instrument peut être faite également en métal ou en matière plastique, résine synthétique, etc...

Les dessins annexés aux présentes permettront de faire comprendre d'autres avantages de l'invention.

Les figurent illustrent à titre d'exemple non limitatif, des modes de réalisation de ciseaux conformément à l'invention, à des échelles différentes.
La figure 1 représente, en vue de face, une paire de ciseaux en position ouverte.
La figure 2 représente une variante de conception, en vue de face, d'une paire de ciseaux en position ouverte.
La figure 3 représente une autre variante de conception conforme à l'invention, en vue de face, d'une paire de ciseaux en position ouverte.

Telle que représentée en figure 1, la paire de ciseaux comporte deux branches 1 et 2 assemblées, en leur point de croisement, par un entablement 3 et un pivot à vis 4, lesquelles branches 1 et 2 ont respectivement une partie 5 qui comporte un chant 7 tranchant et leur autre partie se termine par un anneau 8 permettant de saisir la paire de ciseaux, laquelle paire de ciseaux est principalement caractérisée en ce que la partie 5, de la branche 2, comporte une fente 9 sur sa longueur parallèlement au tranchant 7, alors que l'autre branche 1 a sa partie 5 caractérisé en ce que son chant 7 tranchant forme une ligne incurvée. Cette incurvation a pour but de réduire la largeur de la partie 5, de la branche 1, permettant de couper tous les cheveux placés entre les bords tranchants 7 sans atteindre les cheveux situés plus bas dans la fente 9.

Ainsi, pour couper uniquement les cheveux se trouvant en surface , c'est-à-dire pour limiter l'épaisseur de coupe, on fera glisser la partie 5 de la branche 2 contre la nuque, par son bord extérieur 6, de manière que la couche inférieure des cheveux glisse dans la fente 9 alors que les cheveux constituant la couche supérieure se logeront entre les deux bords tranchants et seront coupés lors de la manipulation des branches 1 et 2.

La figure 2 montre une variante de conception de la paire de ciseaux représentée en figure 1, en ce que les deux branches 1 et 2 comportent respectivement une partie 10 dotée d'une fente 11 parallèle au bord tranchant 12. Cette conception permet d'utiliser la paire de ciseaux indifféremment sur la branche 1 ou 2. Une incurvation est réalisée uniquement sur un des deux bords tranchants 7, pour ne couper essentiellement que les cheveux pris entre eux.

La figure 3 montre un mode de réalisation différent, conforme à l'invention, comportant une paire de ciseaux classique munie de deux branches 1 et 2, lesquelles possèdent respectivement une partie qui se termine par un anneau 8 pour manoeuvrer l'autre partie 13 qui comprend un bord intérieur tranchant 14.

Cette réalisation se différencie par le fait que les deux parties 13 ne possèdent pas de fente ni d'incurvation et se caractérisent en ce que une tige 15 est rapportée sur la partie 13 de la branche 1, parallèlement au bord extérieur. Cette tige 15 se positionne sur la branche 1 par l'entremise d'une petite tige 16, laquelle est percée de trous 17 pour permettre un réglage de l'écartement entre ladite tige 15 et le bord de la partie 13.
La tige 16 est immobilisée avec une vis qui se place dans un trou effectué sur la branche 1 ; lequel trou est filleté intérieurement.
La tige 15 peut éventuellement se positionner sur la branche 1 à l'aide d'une pince ou autres moyens rapides existant dans le commerce.

Une autre variante de fixation (non représentée) réside en ce que la petite tige 16 possède un trou oblong pour permettre le passage du pivot à vis 4, lequel pivot à vis 4 se bloque dans le trou filleté des branches 1 et 2.

La paire de ciseaux, objet de l'invention, est plus particulièrement destinée pour les coiffeurs, mais peut trouver des applications dans la couture et pour le toilettage des animaux, etc...

## Revendications

1. Paire de ciseaux pour coiffeur comportant deux branches (1, 2) croisées sensiblement en leur milieu et assemblées par un entablement au moyen d'un pivot (4) qui délimite les parties (5) tranchantes des parties en anneaux (8), lesquels anneaux permettent de saisir l'instrument, caractérisée soit en ce que un bord tranchant (7) d'une branche (1) forme une ligne incurvée et une autre branche (2) comporte une large fente (9) longitudinale et parallèle au bord tranchant (7), correspondant à cette branche laquelle fente (9) recueille la couche inférieure de la chevelure qui ne doit pas être coupée, soit en ce que ladite dente longitudinale et parallèle à un bord tranchant est réalisée avec une tige (15) rapportée par une extrémité, par tout moyen approprié, sur une des deux branches.

2. Ciseaux selon la revendication 1, caractérisé en ce que la partie (5) de la branche (1) a une largeur inférieure à la partie tranchante (7) de la branche (2) de manière à ne pas atteindre la fente (9).

3. Ciseaux selon les revendications 1 et 2 caractérisé en ce que l'incurvation du bord tranchant (7) est prononcée sur toute la longueur de la partie (5) de la branche (1).

4. Ciseaux selon la revendication 1, caractérisé en ce que la large fente (9) est constituée sur toute la longueur de la branche 2.

5. Ciseaux selon la revendication 1, caractérisé en ce que la tige (15) est positionnée sur le bord extérieur d'une des deux branches, parallèlement à la partie tranchante.

6. Ciseaux selon la revendication 1, caractérisé en ce que la tige (15) porte à une extrémité une petite tige (16) percée de trous (17).

7. Ciseaux selon la revendication 1, caractérisé en ce que la petite tige (16) se fixe, au moyen d'une vis, dans un trou fait dans la partie (13).

8. Ciseaux selon la revendication 1, caractérisé en ce que selon une variante de réalisation une fente longitudinale est réalisée sur chaque partie tranchante.

## Claims

1. Pair of hairdressers' scissors comprising two legs (1, 2) crossed substantially in the middle thereof and assembled together by a seating portion by means of a pivot (4) which delimits the cutting portions (5) from the ring shaped portions (8), which rings permit gripping of the instrument, characterized either in that a cutting edge (7) of a leg (1) forms a curved line and another leg (2) comprises a wide longitudinal slit (9) parallel to the cutting edge (7) corresponding to this leg, which slit (9) receives the lower layer of hair which ist not to be cut, or in that said longitudinal slit parallel to a cutting edge is formed with a rod (15) fixed by an end, via any appropriate means, on one of the two legs.

2. Scissors according to claim 1, characterized in that the portion (5) of the leg (1) has a width less than the cutting portion (7) of the leg (2) so as not to reach the slit (9).

3. Scissors according to claims 1 and 2, characterized in that the curve of the cutting edge (7) is pronounced over the whole length of the portion (5) of the leg (1).

4. Scissors according to claim 1, characterized in that the wide slit (9) is formed over the whole length of the leg (2).

5. Scissors according to claim 1, characterized in that rod (15) is positioned on the outer edge of one of the two legs, parallel to the cutting portion.

6. Scissors according to claim 1, characterized in that the rod (15) has at one end a small rod (16) pierced with holes (17).

7. Scissors according to claim 1, characterized in that the small rod (16) is fixed by means of a screw in a hole formed in the portion (13).

8. Scissors according to claim 1, characterized in- that in a variant a longitudinal slit is formed in each cutting portion.

## Patentansprüche

1. Haarschneideschere aus zwei Klingenteilen zusammengesetzt, die sich an ihren Mittelteilen kreuzen und mit einem Aufsatz mittels eines Stifts (4) miteinander verbunden sind, welches Stift die scharfen Teile (5) von den ringförmigen Teilen (8) begrenzt, welche Ringe das Begreifen der Schere erlaubt, dadurch gekennzeichnet, dass entweder eine scharfe Kante (7) eines Klingenteils (1) eine einbiegende Linie bildet und ein anderes Klingenteil (2) einen der Länge nach und parallel zur scharfen Kante dieses Teils breiten Schlitz (9) aufweist, welcher Schlitz (9) die untere Haarschichte erhaltet, die nicht geschnittet werden soll, oder dass der obengenannte parallel zu einer scharfen Kante Längstschlitz mit einer Spindel (15) gemacht wird, welche Spindel durch alle anpassende Mittel auf eine der zwei Teilen mit einem Endpunkt mitgebracht wird.

2. Haarschneideschere, nach Anspruch 1, dadurch gekennzeichnet, dass das Teil (5) des Klingenkörpers (1) eine niedrigere Breite als das scharfe Teil (7) des Klingenkörpers (2) hat, um den Schlitz (9) nicht zu erreichen.

3. Haarschneideschere, nach Ansprüche 1 und 2, dadurch gekennzeichnet, dass die Biegung der scharfen Kante (7) auf der ganzen Länge des Teils (5) des Klingenkörpers (1) ausgeprägt wird.

4. Haarschneideschere, nach Anspruch 1, dadurch gekennzeichnet, dass der breite Schlitz (9) auf der ganzen Länge des Klingenteils (2) ausgebildet wird.

5. Haarschneideschere, nach Anspruch 1, dadurch gekennzeichnet, dass die Spindel (15) auf der Aussenkante eines der zwei Teile parallel zur scharfen Seite steht.

6. Haarschneideschere, nach Anspruch 1, dadurch gekennzeichnet, dass die Spindel (15) an einem Endpunkt eine kleine Spindel (16) mit Löchern (17) trägt.

7. Haarschneideschere, nach Anspruch 1, dadurch gekennzeichnet, dass die kleine Spindel (16) mittels einer Schraube in einem Loch im Teil (13) befestigbar ist.

8. Haarschneideschere, nach Anspruch 1, dadurch gekennzeichnet, dass je nach einer Abweichung, ein Schlitz der Länge nach auf jeder scharfen Kante gebildet wird.
